# FASCICULE DE BREVET EUROPEEN

(11) **EP 0 803 127 B1**
(45) Date de publication et mention de la délivrance du brevet: **23.12.1998**
(21) Numéro de dépôt: 95907032.7
(22) Date de dépôt: 12.01.1995
(51) Int. Cl.: G21F 9/06, G21F 9/08

(54) **PROCEDE DE REDUCTION DE DECHETS RADIOACTIFS, NOTAMMENT D'HUILES ET DE SOLVANTS ET APPLICATION DE CE PROCEDE AU TRAITEMENT D'UNE HUILE ACTIVEE**
VERFAHREN ZUR REDUKTION VON RADIOAKTIVEN ABFÄLLEN WIE INSBESONDERE ÖLEN ODER LÖSUNGSMITTELN UND ANWENDUNG DIESES VERFAHRENS ZUR BEHANDLUNG EINES AKTIVIERTEN ÖLS
METHOD FOR REDUCING RADIOACTIVE WASTES, PARTICULARLY OILS AND SOLVENTS AND APPLICATION OF SAID METHOD TO THE TREATMENT OF AN ACTIVATED OIL

(43) Date de publication de la demande: 29.10.1997
(73) Titulaire: BERNATOM S.A.R.L., 57520 Rouhling (FR)
(72) Inventeur: WEBER, Adolphe, F-57520 Rouhling (FR)
(74) Mandataire: Nuss, Pierre
(86) Numéro de dépôt international: FR9500041
(87) Numéro de publication internationale: WO9621933

(56) Documents cités:
- DE-A- 3 522 126
- DE-A- 3 644 396
- US-A- 4 615 794
- US-A- 4 681 705
- CHEMICAL ABSTRACTS, vol. 115, no. 22, 2 Décembre 1991 Columbus, Ohio, US; abstract no. 236147, METHOD AND APPARTUS FOR WASTE OIL REGENERATION & CN,A,1 049 179 (INSTITUE OF TRAFFIC SCIENCE) 13 Février 1991
- DATABASE WPI Week 9111 Derwent Publications Ltd., London, GB; AN 91-078549 & JP,A,03 026 999 (TOSHIBA) , 5 Février 1991

## Description

La présente invention concerne le domaine du traitement des déchets radio-actifs, notamment d'huiles et de solvants, en particulier en centrales nucléaires et dans les centres d'études militaires, et a pour objet un procédé de réduction de déchets adapté à cet effet.

Actuellement, l'élimination des huiles ou solvants contaminés pose un problème important en centrales nucléaires et dans les centres d'études militaires. Les huiles actives mises en oeuvre dans ces centrales sont du type minérales ou synthétiques. On entend par huile contaminée une huile contenant des substances radio-actives. A ce jour, les procédés de décontamination des huiles et solvants contaminés connus sont la centrifugation, la décantation, la filtration sur terres rares et la destruction bactérienne.

A cet effet, on connaît, par DE-A-3 522 126, un procédé de centrifugation d'effluents radioactifs et de séchage des résidus solides. Par ailleurs, JP-A-63 204 198 décrit un procédé de centrifugation et de filtration d'effluents radioactifs contenant une partie huileuse. On connaît également, par WO-A-89 08316, un procédé de traitement d'effluents faiblement radioactifs par un préchauffage éliminant les solvants volatils, puis par une centrifugation spéciale suivie d'une filtration. Enfin, les documents INSTITUTE OF ELECTRICAL ENGINEERS, STEVENAGE, GB Inspec No. 3106590 SIMIELE G A et AL 'Radioactive decontamination of waste oil by filtration, centrifugation, and chelation' et NUCLEAR AND CHEMICAL WASTE MANAGEMENT, 1987, UK, VOL. 7, NR. 3-4, PAGE(S) 257-263, ISSN 0191-815X décrivent la décontamination d'effluents huileux provenant de réacteurs à eau pressurisée. Ce procédé préconise une préfiltration qui enlève les particules importantes, cette préfiltration étant suivie d'une centrifugation destinée à éliminer l'eau. Le reliquat huileux est ensuite traité par des agents de chélatation, tels que l'E.T.D.A. et l'émulsion est soumise à une nouvelle centrifugation. Toutefois, l'utilisation de chélatants pose d'importants problème d'élimination de déchets en centrales nucléaires.

En outre, ces procédés sont souvent très longs ou incomplets, en particulier dans le cas de la centrifugation et de la filtration. En effet, ces procédés, qui sont préconisés pour le traitement des effluents aqueux, permettent d'abaisser la radioactivité des huiles mais non de l'éliminer ou d'atteindre des seuils égaux à la radioactivité naturelle. Il en résulte que ces huiles, ainsi que les solvants contaminés, sont généralement simplement entreposés sur le site même, dans l'attente d'une solution technique, de sorte que ces déchets actifs encombrent les sites et constituent un danger permanent de pollution.

Par ailleurs, on connaît également, par DE-C-3 644 396 un traitement d'huile en phase acide (acide sulfurique) avec soutirage de phase aqueuse. Un tel soutirage suppose une addition préalable d'eau risquant d'entraîner une formation d'émulsion empêchant la filtration électrostatique.

Enfin, Database WPI, Week 9111, Derwent Publications Ltd., London, GB, AN91-078 549 & JP-A-03 026 999 (TOSHIBA) 05.02.1991 a pour objet un procédé de régénération d'huile courante non radioactive mettant en oeuvre des produits chimiques réagissant en phase acide.

La présente invention a pour but de pallier ces inconvénients.

Elle a, en effet, pour objet un procédé de réduction de déchets radioactifs, notamment d'huiles et de solvants, provenant en particulier d'installations nucléaires, consistant essentiellement à verser lesdits déchets dans un réservoir, dans lequel ils sont soumis à une agitation continue, à préchauffer ceux-ci, à effectuer un traitement chimique de réduction des ions métalliques radioactifs, à faire passer lesdits déchets dans une centrifugeuse, à réaliser une filtration électrostatique ou classique et à contrôler ensuite le taux de radioactivité, le traitement étant poursuivi en continu jusqu'à obtention du taux de décontamination recherché, caractérisé en ce que le préchauffage des déchets est avantageusement effectué à une température comprise entre 15° C et 80° C, afin de contrôler la vitesse de réduction des ions métalliques radioactifs, en ce que le traitement chimique de précipitation est effectué en phase basique et en ce que les huiles sont avantageusement réduites par utilisation de sel de bore, tel que, notamment, le borohydrure de sodium.

L'invention a également pour objet l'application de ce procédé selon la revendication 4.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en élévation latérale et en coupe d'un dispositif pour la mise en oeuvre du procédé conforme à l'invention ;
la figure 2 est une vue partielle en plan du dispositif, et
la figure 3 est une vue partielle schématique en élévation latérale et en coupe représentant le fonctionnement d'un collecteur électrostatique.

Conformément à l'invention et comme le montre plus particulièrement la figure 1 des dessins annexés, le procédé de réduction de déchets radio-actifs, notamment d'huiles et de solvants, provenant en particulier d'installations nucléaires, consistant essentiellement à verser lesdits déchets dans un réservoir 1, dans lequel ils sont soumis à une agitation continue, à préchauffer ceux-ci, à effectuer un traitement chimique de réduction des ions métalliques radioactifs, à faire passer lesdits déchets dans une centrifugeuse 2, à réaliser une filtration électrostatique ou classique et à contrôler ensuite le taux de radioactivité, le traitement étant poursuivi en continu jusqu'à obtention du taux de décontamination recherché, est caractérisé en ce que le préchauffage des déchets est avantageusement effectué à une température comprise entre 15° C et 80° C, afin de contrôler la vitesse de réduction des ions métalliques radioactifs, en ce que le traitement chimique de précipitation est effectué en phase basique et en ce que les huiles sont avantageusement réduites par utilisation de sel de bore, tel que, notamment, le borohydrure de sodium.

Le préchauffage des déchets est avantageusement effectué, par l'intermédiaire d'un moyen de chauffage 6, à une température comprise entre 15°C et 80°C,.

Le procédé conforme à l'invention est mis en oeuvre au moyen d'un dispositif essentiellement constitué par un réservoir 1 de déchets contaminés relié, par l'intermédiaire de conduites d'amenée 3 et de retour 4 et par une pompe de circulation 5, à un élément de filtration 7, ce dispositif étant pourvu, en outre, entre le réservoir de déchets contaminés 1 et l'élément de filtration 7, d'une centrifugeuse 2 destinée à réaliser la séparation de l'eau éventuellement contenue dans les déchets et à effectuer la séparation des grosses particules contaminées, le réservoir 1 étant muni d'un mélangeur 8 et d'un moyen de chauffage 6 et l'élément de filtration 7 est constitué par au moins un collecteur électrostatique ou un filtre classique, l'ensemble de ces éléments étant commandé et contrôlé par l'intermédiaire d'un tableau de commande 9.

L'élément de filtration 7 est constitué par un ou plusieurs collecteurs électrostatiques ou par des filtres classiques, dont l'alimentation en déchets est effectuée, à leur partie inférieure, par l'intermédiaire de la pompe de circulation 5, ce ou ces collecteurs électrostatiques étant reliés en partie haute à la conduite de retour 4, comme représenté à la figure 1 des dessins annexés, ou les filtres classiques étant reliés en partie basse à la conduite de retour 4, leur alimentation étant effectuée par le haut. Cette variante de réalisation n'est pas représentée aux dessins annexés.

Le ou les collecteurs électrostatiques ou filtres classiques formant l'élément de filtration 7 sont, de préférence, pourvus d'éléments filtrants amovibles et interchangeables en papier. Ainsi, par changement périodique des éléments filtrants en papier, la contamination accumulée sur ces derniers peut être éliminée dans le respect des règlements en vigueur.

Le moyen de chauffage 6, dont le thermostat permet de régler la température entre 15°C et 80°C, est destiné à maintenir une viscosité faible et constante des déchets à traiter pendant toute la durée de l'opération de traitement et donc à favoriser une bonne circulation de ces déchets dans la centrifugeuse 2 et dans le moyen de filtration 7.

Le dispositif est complété par une centrifugeuse 2 montée en déviation sur la conduite d'amenée 3 et dont la sortie de déchets contaminés est raccordée au réservoir 1. Une telle centrifugeuse est destinée à éliminer l'eau de telle manière que son taux dans les déchets contaminés soit inférieur à 500 ppm. Un taux supérieur à cette valeur aurait pour effet de changer les caractéristiques isolantes de l'huile et de gêner la filtration électrostatique.

La figure 3 des dessins annexés représente un principe de filtration électrostatique tel que mis en oeuvre par l'invention. Il ressort de cette figure que les particules circulant dans un champ électrique entre une électrode positive et une électrode négative sont attirées, en fonction de leur charge négative ou positive, par les deux électrodes. Par interposition entre ces électrodes de plusieurs collecteurs, représentés par les éléments multiplis 10, éventuellement séparés entre-eux par des écrans 11, les particules chargées sont attirées, en fonction de leur polarité, contre la face filtrante correspondante des éléments multiplis 10 et y sont retenues, de sorte que les déchets contaminés se déchargent lors de leur passage dans les collecteurs, en matière poreuse telle que le papier, par exemple suivant les flèches verticales représentées à la partie inférieure de la figure 3, de tout ou partie des particules chargées.

La circulation des déchets contaminés est maintenue jusqu'à atteinte d'un seuil de contamination d'une valeur du même ordre que celle de la radioactivité naturelle, voire inférieure. Les huiles décontaminées obtenues pourront, de ce fait, être traitées dans des installations de recyclage existantes ou de destruction d'huiles usées, par exemple par incinération en cimenterie.

Les particules actives généralement contenues dans les déchets radio-actifs, en particulier les huiles et solvants de centrales nucléaires, sont essentiellement des particules du type ⁵⁴Mn, ⁵⁸Co, ⁵⁹Fe, ⁶⁰Co, ⁶⁵Zn, ¹³⁴Cs, ¹³⁷Cs, et leur traitement par application du procédé conforme à l'invention au moyen du dispositif décrit ci-dessus permet une réduction considérable du volume et du poids des déchets dans un rapport pouvant varier entre 1 à 1000 et 1 à 3000.

Dans les centres d'études militaires, la contamination est due essentiellement à l'uranium et aux autres actinides. Parmi les éléments les plus couramment rencontrés on peut citer ²³⁵U, ²³⁶U, ²³⁷U, ²³⁹U, ²³⁹Np, ²³⁹Pu, ²⁴¹Am, ²⁴²Cm, ²³⁸Pu, etc... Tous ces émetteurs alpha sont disséminés dans l'huile.

Le procédé conforme à l'invention permet de piéger tous ces éléments. En effet, le traitement de réduction chimique dans le réservoir 1 a pour but de changer les ions métalliques en éléments métal, qui sont alors retenus dans le collecteur électrostatique de l'élément de filtration 7. A titre d'exemple, un ion cobalt (Co⁺⁺) deviendra (Co°) suivant le principe (M⁺⁺ + 2e → M°).

Selon une autre caractéristique de l'invention, pour augmenter l'efficacité de la réduction, le procédé consiste à additionner à l'effluent, au préalable, une solution basique et un sel dit entraîneur. La valence ionique de l'élément déterminera le type d'entraîneur à utiliser. Par ordre de valence décroissante de 6 à 2 on utilisera, de préférence, l'acétate double de sodium, le bioxyde de manganèse, l'iodate et le phosphate de zirconium, le phosphate de bismuth, le fluorure de lanthane et les chlorures et sulfates de nickel ou de cobalt. Ces entraîneurs sont additionnés à raison de 0,001 % à 0,1 % en poids.

Les huiles de centrales nucléaires sont avantageusement réduites par utilisation de sel de bore, tel que, notamment, le borohydrure de sodium, additionné à raison de 0,001 % à 0,2 % en poids. II est, cependant, également possible d'utiliser d'autres réducteurs.

A titre d'exemple non limitatif, la décontamination d'une huile provenant de la pompe primaire d'une centrale nucléaire et présentant une viscosité de 40 Cst et une activité de 180 Bq/l à une valeur inférieure à 4 Bq/l a été effectuée de la manière suivante :
- préchauffage à 40° C à 50° C,
- addition de 0,01 % en poids de chlorure de cobalt (CoCl₂, 6H₂O),
- addition de 0,2 % en poids d'une solution de soude NaOH(1N),
- mélange,
- addition de 0,05 % en poids de borohydrure de sodium (NaBH4),
- mélange,
- centrifugation et filtration électrostatique.

Il est également possible d'effectuer une filtration par méthode classique, la vitesse du traitement sera cependant considérablement plus faible que par une filtration électrostatique.

En outre, le procédé conforme à l'invention permet une décontamination par utilisation de la seule énergie électrique qui réalise simultanément le réchauffage et la circulation des déchets à décontaminer et la fixation des particules actives dans l'élément de filtration. Un tel procédé de traitement peut être effectué de manière semi-automatique, l'intervention humaine pouvant être limitée au traitement chimique préalable et au remplacement des papiers filtrants.

Grâce à l'invention il est possible de réaliser une réduction de déchets radio-actifs par décontamination dans un champ électrostatique et piégeage des particules actives dans ledit champ.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Procédé de réduction de déchets radioactifs, notamment d'huiles et de solvants, provenant en particulier d'installations nucléaires, consistant essentiellement à verser lesdits déchets dans un réservoir (1), dans lequel ils sont soumis à une agitation continue, à préchauffer ceux-ci, à effectuer un traitement chimique de réduction des ions métalliques radioactifs, à faire passer lesdits déchets dans une centrifugeuse (2), à réaliser une filtration électrostatique ou classique et à contrôler ensuite le taux de radioactivité, le traitement étant poursuivi en continu jusqu'à obtention du taux de décontamination recherché, caractérisé en ce que le préchauffage des déchets est avantageusement effectué à une température comprise entre 15° C et 80° C, afin de contrôler la vitesse de réduction des ions métalliques radioactifs, en ce que le traitement chimique de précipitation est effectué en phase basique et en ce que les huiles sont avantageusement réduites par utilisation de sel de bore, tel que, notamment, le borohydrure de sodium.

2. Procédé, suivant la revendication 1, caractérisé en ce qu'il consiste à additionner aux déchets, au préalable, une solution basique et un sel dit entraîneur.

3. Procédé, suivant la revendication 2, caractérisé en ce que les sels entraîneurs utilisés sont, de préférence, l'acétate double de sodium, le bioxyde de manganèse, l'iodate et le phosphate de zirconium, le phosphate de bismuth, le fluorure de lanthane et les chlorures et sulfates de nickel ou de cobalt.

4. Application du procédé suivant l'une quelconque des revendications 1 à 3 à la réduction des ions métalliques radioactifs présents dans une huile provenant de la pompe primaire d'une centrale nucléaire et présentant une viscosité de 40 Cst et une activité de 180 Bq/l, afin d'amener cette activité à une valeur inférieure à 4 Bq/l, caractérisée par les paramètres suivants :
- préchauffage à 40° C à 50° C,
- addition de 0,01 % en poids de chlorure de cobalt (CoCl₂, 6H₂O),
- addition de 0,2 % en poids d'une solution de soude NaOH(1N),
- mélange,
- addition de 0,05 % en poids de borohydrure de sodium (NaBH4),
- mélange,
- centrifugation et filtration électrostatique.

## Patentansprüche

1. Verfahren zur Reduktion von radioaktiven Abfällen, insbesondere von Ölen und Lösungsmitteln, die insbesondere aus Nukleareinrichtungen stammen, bestehend im wesentlichen darin, daß diese Abfälle in ein Reservoir (1) gefüllt werden, in dem sie einer kontinuierlichen Behandlung unterworfen werden, daß diese vorgeheizt werden, daß diese Abfälle in eine Zentrifuge (2) gegeben werden, daß eine elektrostatische oder herkömmliche Filtrierung durchgeführt wird und daß anschließend der Prozentsatz an Radioaktivität kontrolliert wird, wobei die Behandlung kontinuierlich durchgeführt wird, bis man den angestrebten Dekontaminierungsgrad erhalten hat,
dadurch gekennzeichnet,
daß das Vorheizen der Abfälle vorteilhafterweise bei einer Temperatur durchgeführt wird zwischen 15 °C und 80 °C, daß die chemische Niederschlagsbehandlung in basischer Phase durchgeführt wird, und daß die Öle bevorzugterweise durch Verwendung von Bohrsalz sowie insbesondere von Natriumbohrhydrid reduziert werden.

2. Verfahren nach Anspruch 1,
dadurch gekennzeichnet,
daß es darin besteht, den Abfällen zuvor eine basische Lösung und ein Salz als Träger zuzugeben.

3. Verfahren nach Anspruch 2,
dadurch gekennzeichnet,
daß die verwendeten Trägersalze bevorzugterweise aus Natriumdoppelacetat, Mangandioxid, Zirkoniumiodat und -phosphat, Wismuthphosphat, Lanthanfluorid und Nickel- oder Kobaltchloride und -sulfate bestehen.

4. Verwendung des Verfahrens gemäß einem der vorstehenden Ansprüche 1 bis 3 zur Reduktion von metallischen radioaktiven lonen, die in einem Öl vorhanden sind, welches von einer Primärpumpe eines Kernkraftwerkes stammt und eine Viskosität von 40 cSt und eine Aktivität von 180 Bq/l aufweist, um diese Aktivität auf einen niedrigeren Wert von 4 Bq/l zu überführen, gekennzeichnet durch die folgenden Parameter:
- Vorheizen auf 40 °C bis 50 °C,
- Hinzufügung von 0,01 Gew.-% von Kobaltchlorid (CoCl₂, 6H₂O),
- Hinzufügung von 0,2 Gew.-% einer Natriumlösung NaOH (1N),
- Vermischung,
- Hinzufügung von 0,05 Gew.-% von Natriumbohrhydrid (NaBH₄),
- Vermischung,
- Zentrifugieren und elektrostatisches Filtrieren.

## Claims

1. Process for reducing radioactive waste, in particular oils and solvents, originating in particular from nuclear installations, essentially involving pouring said waste into a reservoir (1) in which it is subjected to continuous stirring, preheating it, carrying out a chemical treatment to reduce radioactive metal ions, passing said waste into a centrifuge (2), carrying out electrostatic or conventional filtration and then monitoring the level of radioactivity, the treatment being effected continuously until the desired level of decontamination is achieved, characterized in that the waste is advantageously preheated at a temperature between 15°C and 80°C in order to monitor the rate of reduction of the radioactive metal ions, in that the chemical precipitation treatment is carried out in the basic phase and in that the oils are advantageously reduced by using boron salt such as, in particular, sodium borohydride.

2. Process according to claim 1, characterized in that it involves adding a basic solution and a so-called carrier salt to the waste, in advance.

3. Process according to claim 2, characterized in that the carrier salts used are preferably sodium double acetate, manganese dioxide, zirconium iodate and phosphate, bismuth phosphate, lanthanum fluoride and nickel or cobalt chlorides and sulphates.

4. Application of the process according to any one of claims 1 to 3 to the reduction of the radioactive metal ions present in an oil originating from the primary pump of a nuclear power station and having a viscosity of 40 Cst and activity of 180 Bq/l, in order to bring this activity to a value lower than 4 Bq/l, characterized by the following parameters:
- preheating to 40°C to 50°C,
- addition of 0.01% by weight of cobalt chloride (CoCl₂, 6H₂O),
- addition of 0.2% by weight of a sodium hydroxide solution NaOH(1N),
- mixing,
- addition of 0.05% by weight of sodium borohydride (NaBH₄),
- mixing,
- centrifugation and electrostatic filtration.
